# EUROPÄISCHE PATENTSCHRIFT

(11) **EP 0 410 132 B1**
(45) Veröffentlichungstag und Bekanntmachung des Hinweises auf die Patenterteilung: **08.12.1993**
(21) Anmeldenummer: 90111537.8
(22) Anmeldetag: 19.06.1990
(51) Int. Cl.: F02M 35/10

(54) **Strömungskanal**
Flow channel
Canal de courant

(30) Priorität: 25.07.1989 DE 3924544
(43) Veröffentlichungstag der Anmeldung: 30.01.1991
(73) Patentinhaber: Dr.Ing.h.c. F. Porsche Aktiengesellschaft, 70435 Stuttgart (DE)
(72) Erfinder: Distelrath, Winfried, Dipl.-Ing. (FH), D-7000 Stuttgart 31 (DE); Zebli, Roland-Detlev, Dipl.-Ing., D-7131 Wurmberg (DE)

(56) Entgegenhaltungen:
- DE-A- 3 508 763
- DE-B- 1 476 080
- DE-B- 2 122 942
- GB-A- 682 450
- US-A- 3 945 349
- US-A- 4 726 341

## Beschreibung

Die Erfindung betrifft einen Strömungskanal nach dem Oberbegriff des Patentanspruchs 1.

Bei einem bekannten Strömungskanal - DE-OS 35 08 763 - ist das Strömungsprofil so gestaltet, daß es sich zum Ventilsitzring hin kontinuierlich verjüngt. Diese Gestaltung geht auf die physikalische Grundlage zurück, daß die geringsten Verluste in einem Strömungskanal bei ungehinderter Strömung dann auftreten, wenn der Querschnitt des Strömungskanals kontinuierlich verengt bzw. die Geschwindigkeit des Gasstroms kontinuierlich erhöht wird. Bei einem Strömungskanal mit einem Ventil ist aber eine ungehinderte Strömung nicht realisierbar, weil besagtes Ventil einen erheblichen Strömungswiderstand verursacht, der im Zusammenhang mit einem derartigen Strömungsprofil einen optimierten Betrieb einer Brennkraftmaschine beeinträchtigt.

Außerdem ist ein Einlaßkanal für eine Brennkraftmaschine bekannt, DE-D 1.476.080, der über seine Länge eine ungleichmäßige Verjüngung aufweist, weshalb mit dieser Ausgestaltung ein optimierter Strömungsgeschwindigkeitsverlauf des Gasstroms nicht erreicht wird. Kurz vor dem Ventilsitz weist dieser Einlaßkanal eine Erweiterung seines Querschittes auf. In einem solchen Einlaßkanal, der dem Oberbegriff von Anspruch 1 entspricht, ist aber die Erhöhung sowie danach die Verringerung der Luftgeschwindigkeit nicht gleichmäßig.

Aufgabe der Erfindung ist es, einen Ansaugkanal für eine Brennkraftmaschine so auszubilden, daß die Strömungsgeschwindigkeit des Gasstroms dem durch das Einlaßventil hervorgerufenen Widerstand in Richtung bessere Brennkraftmaschinen-Betriebseigenschaften Rechnung trägt.

Diese Aufgabe wird durch die kennzeichnenden Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß der Gasstrom in den beiden Kanalabschnitten der Saugrohranlage und dem Zylinderkopf einen optimierten Strömungsgeschwindigkeitsverlauf aufweist, wodurch der Gasstrom bis zum Querschnittsübergangsbereich beschleunigt und danach verzögert wird. Letzteres bewirkt eine Reduktion des Strömungswiderstands, wodurch der Liefergrad der Brennkraftmaschine verbessert wird. Dies wiederum wirkt sich leistungserhöhend und verbrauchsreduzierend aus.

In der Zeichnung sind Ausführungsbeispiele der Erfindung dargestellt, die nachstehend näher beschrieben sind.

Es zeigt
- Fig. 1: einen Teilquerschnitt einer Brennkraftmaschine im Bereich einer Ansauganlage und eines Zylinderkopfs,
- Fig. 2: ein Diagramm, aus dem der Verlauf der Strömungsgeschwindigkeit eines Gasstroms in einer Ansauganlage hervorgeht,
- Fig. 3: eine schematische Ansicht in Pfeilrichtung A der Fig. 1,
- Fig. 4: eine Ansicht entsprechend Fig. 3 einer weiteren Ausführungsform.

Die Brennkraftmaschine 1 umfaßt in dem dargestellten Bereich eine Ansauganlage 2 und einen Zylinderkopf 3. Die Ansauganlage 2 ist bei 4 mit einem nicht näher dargestellten Sammler versehen und schließt mit einem Befestigungsflansch 5 an den Zylinderkopf 3 an. Zwischen Ansauganlage 2 und Zylinderkopf 3 erstreckt sich ein Ansaugkanal 6, der in einen ersten Kanalabschnitt 7 - Länge ca. 100 bis 120 mm - in der Ansauganlage 2 und einen zweiten Kanalabschnitt 8 im Zylinderkopf 3 gegliedert ist.

Ein von einer nicht gezeigten Nockenwelle betätigtes Ventil 9 ist am Ende des Ansaugkanals 6 vorgesehen, das einen Ventilschaft 10 und einen Ventilteller 11 aufweist; der Ventilteller arbeitet mit einem Ventilsitz 12 zusammen. Der Ventilschaft 10 ist axialbeweglich in einer Ventilführung 13 angeordnet, die ihrerseits in einer Bohrung 14 im Zylinderkopf 3 ruht. Der Ventilschaft 10 ist örtlich, und zwar im Bereich einer Krümmung 15 des Kanalabschnitts 8, einem Gasstrom ausgesetzt, der durch das Ventil 9 gesteuert wird. Ist das Ventil 9 geöffnet, gelangt der Gasstrom in einen Brennraum 16.

Der Ansaugkanal 6 mit kreisrundem Querschnitt weist folgendes Strömungsprofil auf: über eine wesentliche Teillänge des Ansaugkanals 6 verjüngt sich sein Querschnitt gleichmäßig konisch, und zwar stromabwärts - Strömungsrichtung S - bis zu einem Querschnittsübergangsbereich 17, der - in Strömungsrichtung S gesehen - relativ kurz vor dem Ventilschaft 10 liegt.

Nach dem Querschnittsübergangsbereich 17 erweitert sich ebenfalls gleichmäßig und konisch der Ansaugkanal 6. Die Querschnittsverjüngung wird durch Q1>Q2 und die Querschnittserweiterung durch Q3<Q4 definiert. Die Querschnittsverjüngung Q1>Q2 beträgtje nach Art und Größe der Brennkraftmaschine zwischen 18 und 24 % betragen.

Gemäß Fig. 2 ist der Verlauf der Strömungsgeschwindigkeit des Gasstroms im Ansaugkanal 6 dargestellt. Dabei ist auf der Ordinate die Geschwindigkeit in m/s und auf der Abszisse die Länge des Ansaugkanals in mm aufgetragen. Die durchgezogene Linie 18 gibt die kontinuierliche knickfreie Beschleunigung B_{K} bis zum Querschnittsübergangsbereich 17 und danach die kontinuierliche Verzögerung V_{K} des Gasstroms wieder. Die strichpunktierte Linie 19 gibt den Verlauf der Strömungsgeschwindigkeit des Gasstroms nach dem Stand der Technik wieder. Diese Gegenüberstellung macht deutlich, daß die Linie 19 einen Knick 20 im Strömungsprofil aufweist und der Gasstrom bis kurz vor dem engsten Querschnitt im Bereich des Ventilsitzringes beschleunigt wird. Das schraffierte Dreieck 21 stellt die Reduktion des Strömungswiderstands dar; bei 22 hat der Gasstrom Ventilspaltgeschwindigkeit.

Aus Fig. 3 gehen zwei parallel zueinander verlaufende Ansaugkanäle 23, 24 hervor. Beide Ansaugkanäle 23, 24 sind über ihre gesamte Länge im wesentlichen getrennt voneinander und konisch ausgebildet. Außerdem weisen sie prinzipgleiche Strömungsprofile auf. Diese Ausführung eignet sich für eine Brennkraftmaschine mit wenigstens zwei Einlaßventilen pro Zylinder, die im Zylinderkopf angeordnet und von beispielsweise zwei Nockenwellen betätigt werden.

In Fig. 4 ist ebenfalls ein Ansaugkanal 25 für eine Brennkraftmaschine mit zwei Einlaßventilen pro Zylinder dargestellt. Der Ansaugkanal 25 weist tendentiell ein Strömungsprofil wie in Fig. 2 dargestellt auf. Jedoch ist er in Strömungsrichtung S gesehen zunächst ein Einzelkanal 26, der dann durch eine Trennwand 27 in zwei getrennte Kanalbereiche 28, 29 aufgeteilt ist, die Hosenform aufweisend zu den Einlaßventilen führen. Die Trennwand 27 beginnt stromabwärts - Strömungsrichtung S - vor dem Ventilschaft 10 und ist als eine Art Strömungskörper mit symmetrisch stromlinienförmigem Profil ausgebildet. Er beginnt mit einer dem Gasstrom entgegengesetzten gerundeten Spitze SK_{S} und erweitert sich kontinuierlich beiderseits einer Quermittelebene C-C auf eine maximale Breite SKₘₐₓ, von wo aus sich das Profil auf eine reduzierte Breite SK_{red} verjüngt. Der Strömungskörper, namentlich die Zusammenhänge SKₘₐₓ und SK_{red} können unter Berücksichtigung konstruktiver Gegebenheiten und minimaler Reibungs- und Druckverluste empirisch und/oder rechnerisch definiert werden. Schließlich sind bei dieser Ansaugkanalgestaltung Querschnittsübergangsbereiche 30, 31 in den Kanalbereichen 28, 29 vorgesehen. Bis zu den Querschnittsübergangsbereichen 30, 31 die stromabwärts - Strömungsrichtung S - relativ kurz vor dem Ventilschaft liegen, wird der Gasstrom beschleunigt und danach verzögert: letzteres wird durch die gleichmäßige Querschnittserweiterung der Kanalbereiche 28, 29 nach diesen Querschnittsübergangsbereichen erzielt.

## Patentansprüche

1. Strömungskanal in einer Ansauganlage und einem Zylinderkopf einer Brennkraftmaschine, worin ein Gasstrom mittels eines Ventils gesteuert wird, das einen mit einem Ventilsitz zusammenwirkenden Ventilteller und einem damit verbundenen, in einer Ventilführung axial beweglich gelagerten Ventilschaft umfaßt, wobei der Ventilschaft benachbart dem Ventilsitzring derart im Ansaugkanal angeordnet ist, daß er dem Gasstrom ausgesetzt ist, dadurch gekennzeichnet, daß der in einem ersten Kanalabschnitt (7) in der Ansauganlage (2) und in einem zweiten Kanalabschnitt (8) des Zylinderkopfs (3) gegliederte Ansaugkanal (6) stromabwärts - Strömungsrichtung S - mit einem definierten Strömungsprofil versehen ist, wobei der Strömungskanal bis zu einem kurz vor dem Ventilschaft (10) liegenden Querschnittsbereich (17) eine gleichmäßige Querschnittsverengung (Q 1 > Q 2)und danach eine gleichmäßige Querschnittserweiterung (Q 3 < Q4) aufweist, und wobei das Geschwindigkeitsprofil vor dem Querschnittsübergangsbereich (17) durch einen gerade Linie (B_{K}) und nach dem Querschnittsübergangsbereich (17) durch eine zweite gerade Linie (V_{K}) definiert ist.

2. Strömungskanal nach Anspruch 1, dadurch gekennzeichnet, daß die Querschnittsverengung beider Kanalabschnitte (7, 8) bis zum Querschnittsübergangsbereich (17) konisch ist.

3. Strömungskanal nach Anspruch 2 dadurch gekennzeichnet, daß die Querschnittsverengung (Q 1 > Q 2) zwischen 18% und 24% beträgt.

4. Strömungskanal nach einem oder mehreren der vorangehenden Ansprüche in Verbindung mit einer Brennkraftmaschine, deren Zylinderkopf zumindest zwei Einlaßventile pro Zylinder umfaßt, die den Gasstrom in dem jeweils getrennten Ansaugkanal zwischen Ansauganlage und Zylinderkopf steuern, dadurch gekennzeichnet, daß die Ansaugkanäle (20, 21) gleiche Strömungsprofile aufweisen.

5. Strömungskanal nach einem oder mehreren der vorangehenden Ansprüche in Verbindung mit einer Brennkraftmaschine, deren Zylinderkopf zumindest zwei Einlaßventile pro Zylinder umfaßt, die den Gasstrom im Ansaugkanal zwischen Ansauganlage und Zylinderkopf steuern, wobei stromabwärts - Strömungsrichtung S - der Ansaugkanal zunächst ein Einzelkanal ist und danach durch eine vor den Ventilschäften beginnende Trennwand in zwei getrennte Kanalbereiche aufgeteilt ist, dadurch gekennzeichnet, daß sich das Strömungsprofil über den Einzelkanal (26) und die Kanalbereiche (28, 29) erstreckt.

6. Strömungskanal nach Anspruch 5, dadurch gekennzeichnet, daß die Trennwand (27) zwischen den Kanalbereichen (28, 29) als Strömungskörper mit symmetrisch stromlinenförmigem Profil ausgebildet ist.

7. Strömungskanal nach Anspruch 6, dadurch gekennzeichnet, daß der Stromungskörper von einer gerundeten dem Gasstrom entgegengesetzter Spitze Skₛ aus sich über einen ersten Körperabschnitt (Skₘₐₓ) erweitert, an dem sich ein zweiter sich verjungender Kanalabschnitt (Sk_{red}) anschließt.

8. Verfahren zur Beeinflussung der Strömungsgeschwindigkeit des Gasstroms in dem Strömungskanal nach Anspruch 1, dadurch gekennzeichnet, daß die Stömungsgeschwindigkeit des Gasstroms im ersten Kanalabschnitt (7) und im zweiten Kanalabschnitt (8) stetig linear erhöht und danach stetig linear verringert wird.

## Claims

1. A flow channel in an intake device and a cylinder head of an internal-combustion engine, wherein a gas flow is controlled by means of a valve which comprises a valve disc co-operating with a valve seat and a valve stem connected thereto and mounted so as to be axially movable in a valve guide, the valve stem being arranged adjacent to the valve-seat ring in the intake port in such a way that it is subjected to the gas flow, **characterized in that** the intake port (6), divided into a first portion (7) in the intake device (2) and a second portion (8) in the cylinder head (3), is provided downstream - in the direction of flow **S** - with a defined flow profile, the flow channel having a uniform cross-sectional narrowing (Q 1 > Q 2) as far as a cross-sectional area (17) situated upstream of the valve stem (10) and then a uniform cross-sectional widening (Q 3 < Q 4), and the velocity profile upstream of the cross-section transition region (17) being defined by a straight line (B_{K}) and downstream of the cross-section transition region (17) by a second straight line (V_{K}).

2. A flow channel according to Claim 1, **characterized in that** the cross-sectional narrowing of the two portions (7, 8) of the port is inwardly tapered as far as a cross-sectional area (17).

3. A flow channel according to Claim 2, **characterized in that** the cross-sectional narrowing (Q 1 > Q 2) is between 18% and 24%.

4. A flow channel according to one or more of the preceding Claims, in conjunction with an internal-combustion engine, the cylinder head of which comprises at least two intake valves *per* cylinder, the said intake valves controlling the gas flow in the respective separate intake port between the intake device and the cylinder head, **characterized in** **that** the intake ports (20, 21) have the same flow profiles.

5. A flow channel according to one or more of the preceding Claims, in conjunction with an internal-combustion engine, the cylinder head of which comprises at least two intake valves *per* cylinder, the said intake valves controlling the gas flow in the intake port between the intake device and the cylinder head, wherein downstream - in the direction of flow **S** - the intake port is first a single channel and is then divided into two separate channel areas by a separating wall starting upstream of the valve stems, **characterized** **in that** the flow profile extends over the single channel (26) and the channel areas (28, 29).

6. A flow channel according to Claim 5, **characterized in that** the separating wall (27) is formed as a flow member with a symmetrically streamlined profile between the channel areas (28, 29).

7. A flow channel according to Claim 6, **characterized in that** starting from a rounded tip **Sk**_{**s**} opposite the gas flow the flow member is widened over a first section (Skₘₐₓ), to which is adjacent a second inwardly tapered channel portion (Sk_{red}).

8. A method of controlling the velocity of the gas flow in the flow channel according to Claim 1, **characterized in that** the velocity of the gas flow in the first channel portion (7) and in the second channel portion (8) is increased in a constant linear manner and is then reduced in a constant linear manner.

## Revendications

1. Canal d'écoulement situé dans un système d'admission et une culasse d'un moteur à combustion interne, dans lequel un courant de gaz est commandé au moyen d'une soupape qui comprend une tête coopérant avec un siège et une tige reliée à la tête, montée axialement mobile dans un guide de soupape, la tige étant située dans le canal d'admission, à proximité du siège rapporté de manière à être soumise au courant de gaz, caractérisé en ce que le canal d'admission (6), partagé en un premier tronçon (7) dans le système d'admission (2) et en un deuxième tronçon (8) dans la culasse (3), est pourvu en aval - sens d'écoulement S- d'un profil d'écoulement défini, le canal d'écoulement comportant, à l'exception d'une zone de section transversale (17) située juste avant la tige de soupape (10), un rétrécissement uniforme de sa section transversale (Q 1 > Q 2) puis un élargissement uniforme de sa section (Q 3 < Q 2) et le profil de vitesse devant la zone de transition de section transversale (17) étant défini par une ligne droite (B_{K}) et après la zone de transition de section transversale (17), par une seconde ligne droite (V_{K}).

2. Canal d'écoulement selon la revendication 1, caractérisé en ce que le rétrécissement de la section transversale des deux tronçons (7, 8) du canal est conique jusqu'à la zone de transition (17).

3. Canal d'écoulement selon la revendication 2, caractérisé en ce que le rétrécissement de la section transversale (Q 1 > Q 2) est compris entre 18 % et 24 %.

4. Canal d'écoulement selon une ou plusieurs des revendications précédentes en liaison avec un moteur à combustion interne dont la culasse comporte au moins deux soupapes d'entrée par cylindre qui commandent le courant de gaz dans le canal d'admission partagé entre le système d'admission et la culasse, caractérisé en ce que les canaux d'admission (20, 21) présentent les mêmes profils d'écoulement.

5. Canal d'écoulement selon une ou plusieurs des revendications précédentes en liaison avec un moteur à combustion interne dont la culasse comporte au moins deux soupapes d'entrée par cylindre qui commandent le courant de gaz dans le canal d'admission partagé entre le système d'admission et la culasse, dans lequel en aval - sens d'écoulement S - le canal d'admission est d'abord un canal individuel puis est partagé par une cloison, commençant devant les tiges de soupape, en deux zones séparées, caractérisé en ce que le profil d'écoulement s'étend sur le canal unique (26) et les zones (28, 29).

6. Canal d'écoulement selon la revendication 5, caractérisé en ce que la cloison (27) entre les zones (28, 29) est un corps d'écoulement présentant un profil à lignes d'écoulement symétriques.

7. Canal d'écoulement selon la revendication 6, caractérisé en ce que le corps d'écoulement s'élargit, à partir d'une pointe (SKₛ) arrondie, de sens opposé au courant de gaz, sur un premier tronçon (SKₘₐₓ) auquel se raccorde un second tronçon (SK_{red}) se rétrécissant.

8. Procédé destiné à influencer la vitesse d'écoulement du courant de gaz dans le canal d'écoulement selon la revendication 1, caractérisé en ce que la vitesse d'écoulement du courant de gaz dans le premier tronçon (7) du canal et dans le second tronçon (8) du canal est augmentée linéairement en continu puis diminuée linéairement en continu.
